# EUROPÄISCHE PATENTSCHRIFT

(11) **EP 3 337 674 B1**
(45) Veröffentlichungstag und Bekanntmachung des Hinweises auf die Patenterteilung: **15.01.2020**
(21) Anmeldenummer: 16753825.5
(22) Anmeldetag: 17.08.2016
(51) Int. Cl.: B42D 25/36, B42D 25/29, B42D 25/324, B42D 25/351, B42D 25/373

(54) **WERTDOKUMENT**
VALUABLE DOCUMENT
DOCUMENT DE VALEUR

(30) Priorität: 19.08.2015 DE 102015010945
(43) Veröffentlichungstag der Anmeldung: 27.06.2018
(73) Patentinhaber: Giesecke+Devrient Currency Technology GmbH, 81677 München (DE)
(72) Erfinder: BÖHM, Michael, 81667 München (DE); RAHM, Michael, 83646 Bad Tölz (DE); BURCHARD, Theodor, 83052 Götting (DE); LIEBLER, Ralf, 83727 Schliersee (DE); FUHSE, Christian, 83624 Otterfing (DE)
(86) Internationale Anmeldenummer: PCT/EP2016/001401
(87) Internationale Veröffentlichungsnummer: WO 2017/028954

(56) Entgegenhaltungen:
- WO-A1-2005/105475
- DE-A1-102009 053 925
- DE-A1-102010 047 250

## Beschreibung

Die Erfindung betrifft einen Schichtaufbau, ein Wertdokument mit einem Schichtaufbau und ein Verfahren zum Herstellen eines Wertdokuments.

Wertdokumente im Sinne der Erfindung sind unter anderem Banknoten, Aktien, Anleihen, Urkunden, Gutscheine, Schecks, Flugscheine, hochwertige Eintrittskarten, Etiketten zur Produktsicherung, Kredit- oder Geldkarten, aber auch andere fälschungsgefährdete Dokumente, wie Pässe, Ausweiskarten oder sonstige Ausweisdokumente.

Wertdokumente, insbesondere Banknoten, werden üblicherweise aus Papiersubstraten gefertigt, die besondere Sicherheitsmerkmale, wie z.B. einen zumindest teilweise in das Papier eingearbeiteten Sicherheitsfaden und ein Wasserzeichen, aufweisen. Papiersubstrate werden in der Regel aus natürlichem Polymer, wie Baumwollfasern, synthetischem Polymer, wie Polyamidfasern, oder Kombinationen aus natürlichem und synthetischem Polymer(en) hergestellt. Weiterhin können Wertdokumente auch vollständig aus synthetischem Polymer hergestellt sein. Schließlich können Wertdokumente beispielsweise mehrschichtig aufgebaut sein. Z.B. kann ein Wertdokument ein Wertdokumentsubstrat aus natürlichem Polymer aufweisen, wobei nach Aufbringen verschiedener Sicherheitsmerkmale in/auf dieses Wertdokumentsubstrat, Folien/Schichten aus synthetischem Polymer aufgebracht werden. Sicherheitsmerkmale stellen üblicherweise besondere taktil und/oder optisch wahrnehmbare Effekte bereit. Taktile Sicherheitselemente können beispielsweise ertastbare Verprägungen bzw. Reliefs sein. Optische Sicherheitselemente können beispielsweise Hologramme oder Farbkippeffekte sein.

DE 10 2009 053 925 A1 verwendet eine Lamellenstruktur in einem Sicherheitselement, um für den Betrachter die Sicht auf ein Motiv betrachtungswinkelabhängig durch die - optional metallisierten - Lamellen vollständig zu versperren oder freizugeben (Jalousie-Effekt). In DE 10 2010 047 250 A1 werden pixelweise in einer Fläche in ihrer Orientierung zufällig variierende reflektierende Facetten beschrieben.

Es ist Aufgabe der vorliegenden Erfindung, ein Sicherheitselement bereitzustellen, welches in einfacher Weise hergestellt und mit einem Wertdokumentsubstrat verbunden werden kann und gleichzeitig einen sehr gut erkennbaren optischen Effekt bereitstellt.

Diese Aufgabe wird durch die Gegenstände der unabhängigen Ansprüche gelöst. Bevorzugte Ausführungsformen sind in den abhängigen Ansprüchen definiert.

Ein erster Aspekt der Erfindung betrifft einen Schichtaufbau für ein Sicherheitselement, insbesondere eines Wertdokuments, umfassend eine Vielzahl von verteilten Spiegelflächen zum Verbinden mit einem Wertdokumentsubstrat, wobei die Vielzahl von verteilten Spiegelflächen ausgebildet ist, eine Darstellung zu bedecken, wobei die verteilten Spiegelflächen durch Reflexionsbereiche, die auf einem Relief mit einer Vielzahl von Reliefelementen aufgebracht sind, gebildet sind, und die Reflexionsbereiche zwischen 10% bis 90% der Oberfläche des Reliefs bedecken, oder die verteilten Spiegelflächen durch eine hochbrechende Reflexionsschicht, die auf einem Relief mit einer Vielzahl von Reliefelementen aufgebracht ist, gebildet sind, wobei jedes Reliefelement eine Orientierung aufweist, die durch einen Neigungswinkel und einen Azimutwinkel definiert ist, wobei
-- bei Betrachtung im Auflicht unter einem ersten Betrachtungswinkel einfallendes Licht an den verteilten Spiegelflächen reflektiert, wodurch die Erkennbarkeit der Darstellung unterdrückt ist, wobei unter dem ersten Betrachtungswinkel die Helligkeit des an den verteilten Spiegelflächen reflektierten Lichts das Licht überstrahlt, welches an der Darstellung reflektiert wird und in das Auge des Betrachters einfällt; und
-- bei Betrachtung im Auflicht unter einem zweiten Betrachtungswinkel die Darstellung erkennbar ist.

Bevorzugt bedecken die Reflexionsbereiche zwischen 25% bis 75% der Oberfläche des Reliefs. Weiterhin bevorzugt bedecken die Reflexionsbereiche 30% bis 50 % der Oberfläche des Reliefs. Bevorzugt bedecken die Reflexionsbereiche 50 % der Oberfläche des Reliefs. Vorzugsweise sind die Reflexionsbereiche opake Reflexionsbereiche.

Insbesondere werden die verteilten Spiegelflächen durch die Kombination von Reflexionsbereichen und dem Relief gebildet.

Insbesondere ist bei Betrachtung des Schichtaufbaus im Auflicht unter einem ersten Betrachtungswinkel - bei dem einfallendes Licht an den verteilten Spiegelflächen reflektiert wird, und wodurch die Erkennbarkeit der Darstellung unterdrückt ist - für einen Betrachter ein flächiger Glanz aufgrund der Reflexion an den verteilten Spiegelflächen sichtbar. Der Glanz bzw. die Lichtreflexion ist so intensiv, dass die aufgebrachte Darstellung durch den Betrachter kaum oder nicht mehr wahrgenommen werden kann.

Insbesondere kann bei Betrachtung des Schichtaufbaus im Auflicht unter einem zweiten Betrachtungswinkel die Darstellung von den Spiegelflächen freigegeben sein, und daher ist die Darstellung für einen Betrachter sichtbar.

Insbesondere vorzugsweise ist bei Betrachtung des Schichtaufbaus im Auflicht unter einem zweiten Betrachtungswinkel eine Störung der Betrachtung der Darstellung durch Reflexionen an den Spiegelflächen vermieden.

Vorzugsweise ist die Darstellung auf/an dem Schichtaufbau aufgebracht. Insbesondere vorzugsweise ist die Darstellung Bestandteil des Schichtaufbaus. Alternativ ist die Darstellung auf einer Hauptfläche des Wertdokumentsubstrats aufgebracht und der Schichtaufbau bedeckt die Darstellung. Ein Wertdokumentsubstrat umfasst eine erste und eine zweite Hauptfläche, die einander gegenüberstehen und gibt an einen Betrachter Informationen, wie Denomination, Wasserzeichen etc., wieder.

Unter dem Ausdruck "einer Darstellung auf einer Hauptfläche des Wertdokumentsubstrats" ist insbesondere zu verstehen, dass eine Darstellung mittels Drucktechnik auf eine Hauptfläche des Wertdokumentsubstrats aufgebracht ist. Insbesondere kann unter dem Ausdruck "einer Darstellung auf eine Hauptfläche des Wertdokumentsubstrats" eine auf bzw. an einer Hauptfläche aufgebrachte Darstellung verstanden werden. Dies kann gemäß einer Ausführungsform umschließen, dass die Mittel zur Bildung der Darstellung, wie Druckfarben, in das Wertdokumentsubstrat zumindest teilweise eindringen. Gemäß einer alternativen Ausführungsform dringen die Mittel zur Bildung der Darstellung nicht in das Wertdokumentsubstrat ein, sondern sind lediglich im Oberflächenkontakt mit zumindest einer der Hauptflächen.

Unter dem Ausdruck "einer Vielzahl von verteilten Spiegelflächen auf einer Hauptfläche, die die Darstellung bedecken, wobei die Darstellung in Abhängigkeit von einem Betrachtungswinkel durch die verteilten Spiegelflächen unterdrückt ist" ist insbesondere zu verstehen, dass die Darstellung zwischen einer der Hauptflächen des Wertdokumentsubstrats und dem Schichtelement bzw. der Vielzahl der verteilten Spiegelflächen angeordnet ist. In anderen Worten ist die Vielzahl von verteilten Spiegelflächen in einer Dickenrichtung über der Darstellung angeordnet.

Weiterhin vorzugsweise umfasst der Schichtaufbau ein Trägersubstrat. Vorzugsweise sind die verteilten Spiegelflächen auf/über dem Trägersubstrat angeordnet. Vorzugsweise ist die Darstellung zwischen dem Trägersubstrat und den verteilten Spiegelflächen angeordnet. Alternativ ist das Trägersubstrat zwischen der Darstellung und den verteilten Spiegelflächen angeordnet. Weiterhin alternativ sind die verteilten Spiegelflächen zwischen dem Trägersubstrat und der Darstellung angeordnet.

Die Darstellung an/auf dem Schichtaufbau vorzusehen, hat den Vorteil, dass die Kombination aus verteilten Spiegelflächen und Darstellung auch beim wobbelnden Aufbringen auf oder wobbelnden Einbringen in ein Wertdokumentsubstrat passergenau erzielt wird. Dieser Fall liegt insbesondere vor, wenn der Schichtaufbau als Sicherheitsfaden/-band ausgestaltet ist.

Das Trägersubstrat ist vorzugsweise transparent. Das Trägersubstrat ist vorzugsweise ein Folienelement bzw. folienartig. Beispielsweise umfasst das Trägersubstrat Polyethylenterephthalat (PET) und/oder Polypropylen (PP).

Vorzugsweise ist bzw. wird der Schichtaufbau mit dem Wertdokumentsubstrat fest verbunden.

In einer weiteren Ausführungsform wird das Trägersubstrat vor oder nach dem Aufbringen des Schichtaufbaus auf ein Wertdokumentsubstrat entfernt. In diesem Fall ist keine Darstellung fest mit dem Trägersubstrat verbunden.

Jedes Reliefelement weist eine Orientierung auf, die durch einen Neigungswinkel und einen Azimutwinkel definiert ist. In anderen Worten bestimmt sich die Orientierung eines Reliefelements durch seinen Neigungswinkel und seinen Azimutwinkel.

Vorzugsweise weist jedes Reliefelement einen Neigungswinkel im Bereich von 0° bis 60° auf.

Insbesondere vorzugsweise spannt das Relief eine Ebene auf. Insbesondere vorzugsweise spannt eine Reliefschicht, die das Relief umfasst, die Ebene auf. Der Neigungswinkel eines Reliefelements entspricht dem Winkel, der von der Oberflächennormalen der Ebene und der Oberflächennormalen eines Reliefelements eingeschlossen wird. Der Azimutwinkel gibt die Orientierung der Oberflächennormalen innerhalb der vom Relief aufgespannten Ebene an.

Bevorzugt weisen einige Reliefelemente eine mittlere Orientierung auf, die einem festgelegten Neigungswinkel und einem festgelegten Azimutwinkel entspricht. Weiterhin bevorzugt weisen weitere Reliefelemente eine Abweichung zwischen 0° bis 15° von dem festgelegten Neigungswinkel auf. Alternativ oder zusätzlich weisen die weiteren Reliefelemente eine Abweichung zwischen 0° bis 15° von dem festgelegten Azimutwinkel auf.

Insbesondere kann unter einer Abweichung, bezogen auf den Neigungswinkel, die Differenz zwischen dem Neigungswinkel des Reliefelements mit mittlerer Orientierung und dem Neigungswinkel des Reliefelements mit einem davon verschiedenen Neigungswinkel verstanden werden.

Weiterhin kann unter einer Abweichung, bezogen auf den Azimutwinkel, die Differenz zwischen dem Azimutwinkel des Reliefelements mit mittlerer Orientierung und dem Azimutwinkel des Reliefelements mit einem davon abweichenden Azimutwinkel verstanden werden.

Beispielsweise kann der Neigungswinkel der Oberflächennormalen eines Reliefelements mit mittlerer Orientierung 35° betragen. Ein Reliefelement mit einer Abweichung von 3° von dieser mittleren Orientierung (35°) kann dann einen Winkel der Oberflächennormalen von 32° oder 38° aufweisen.

Beispielsweise kann der Azimutwinkel der Oberflächennormalen eines Reliefelements mit mittlerer Orientierung 0° betragen. Ein Reliefelement mit einer Abweichung von 3° von diesem Azimutwinkel (0°) kann dann einen Azimutwinkel von 3° oder 357° aufweisen.

Beispielsweise kann ein Reliefelement mit mittlerer Orientierung einen Neigungswinkel von 15° und einen Azimutwinkel von 40° aufweisen. Ein Reliefelement mit einer Abweichung von 3° von dieser mittleren Orientierung (15°; 40°) weist dann z.B. einen Neigungswinkel von 12° oder 18° oder einen Azimutwinkel von 37° oder 43° auf.

Vorteilhafterweise kann durch die Variation um die mittlere Orientierung vermieden werden, dass ein Betrachter störende Beugungseffekte wahrnimmt.

Weiterhin vorteilhafterweise kann durch die Variation um die mittlere Orientierung erreicht werden, dass der Betrachtungswinkel, unter welchem die Erkennbarkeit der Darstellung unterdrückt ist, vergrößert wird. Folglich kann ein Betrachter die Darstellung auch dann nicht wahrnehmen, wenn der Betrachtungswinkel um ein paar Grad variiert.

Vorzugsweise bilden mehrere Reliefelemente mit einer ersten mittleren Orientierung oder einer Abweichung von dieser ersten mittleren Orientierung eine erste Gruppe. Weiterhin vorzugsweise bilden mehrere Reliefelemente mit einer zweiten mittleren Orientierung oder einer Abweichung von dieser zweiten mittleren Orientierung eine zweite Gruppe. Vorzugsweise unterscheiden sich die mittlere Orientierung der ersten Gruppe und die mittlere Orientierung der zweiten Gruppe.

Vorzugsweise unterscheiden sich die mittlere Orientierung der ersten Gruppe und die mittlere Orientierung der zweiten Gruppe um mindestens 5°, insbesondere vorzugsweise um mindestens 10°. Insbesondere vorzugsweise unterscheiden sich der Neigungswinkel der ersten Gruppe und der Neigungswinkel der zweiten Gruppe um mindestens 5°, insbesondere vorzugsweise um mindestens 10°. Insbesondere vorzugsweise unterscheiden sich der Azimutwinkel der ersten Gruppe und der Azimutwinkel der zweiten Gruppe um mindestens 5°, insbesondere vorzugsweise um mindestens 10°.

Vorteilhafterweise unterscheiden sich die Betrachtungswinkel zweier Gruppen. Folglich ist ein Teil der Darstellung, der von einer ersten Gruppe bedeckt ist, unter einem bestimmten Betrachtungswinkel für einen Betrachter freigegeben, während ein anderer Teil der Darstellung, der von einer zweiten Gruppe bedeckt ist, unter diesem bestimmten Betrachtungswinkel für einen Betrachter unterdrückt ist.

Folglich wird die Darstellung bzw. die Bereiche der Darstellung, die von mehreren Gruppen der verteilten Spiegelflächen überdeckt wird/werden, bei unterschiedlichen Betrachtungswinkeln unterdrückt oder freigegeben. Daher ist es möglich, durch Bewegen des Wertdokumentsubstrats wie Kippen und/oder Rotation des Wertdokumentsubstrats nacheinander einen (anderen) Teil der Darstellung zu sehen.

Die Spiegelflächen der zweiten Gruppe können die Erkennbarkeit der gesamten Darstellung oder eines Bereichs der Darstellung durch Reflektion unterdrücken.

Wenn ein erster Bereich der Darstellung von (den Spiegelflächen) einer ersten Gruppe bedeckt ist und ein zweiter Bereich der Darstellung von der zweiten Gruppe bedeckt ist, ist im Auflicht
- unter einem ersten Betrachtungswinkel durch die erste Gruppe der erste Bereich nicht erkennbar und der zweite Bereich erkennbar,
- unter einem zweiten Betrachtungswinkel der erste Bereich und der zweite Bereich der Darstellung erkennbar und
- unter einem dritten Betrachtungswinkel durch die zweite Gruppe der zweite Bereich nicht erkennbar und der erste Bereich erkennbar.

Wenn die ganze Darstellung von (den Spiegelflächen) einer ersten Gruppe bedeckt ist und ein Bereich der Darstellung von einer zweiten Gruppe bedeckt ist, ist im Auflicht
- unter einem ersten Betrachtungswinkel durch die erste Gruppe die ganze Darstellung nicht erkennbar,
- unter einem zweiten Betrachtungswinkel die ganze Darstellung erkennbar und
- unter einem dritten Betrachtungswinkel durch die zweite Gruppe der Bereich der Darstellung nicht erkennbar.

Die genannten Darstellungsbereiche könnten als eigenständige Darstellungen aufgefasst werden, sie sind insbesondere eigenständig wahrnehmbar und unterdrückbar. Die für Darstellungen gültigen Merkmale und Wirkungen gelten insofern analog für Darstellungsbereiche. Die Wirkung der Spiegelflächen der zweiten Gruppe(n) ist analog zur Wirkung der ersten Gruppe, insbesondere ist lediglich der Betrachtungswinkel anders und optional nur der Teilbereich der Darstellung betroffen, der von der zweiten Gruppe bedeckt ist. Weitere Darstellungsbereiche können durch jeweils eigene (zweite) Gruppen bedeckt und in Ihrer Erkennbarkeit betrachtungswinkelabhängig unterdrückt sein.

In den folgenden drei Absätzen werden einige Varianten beschrieben, in welchen die Spiegelflächen der zweite(n) Gruppe(n) für eine Ergänzung der Darstellung vorgesehen sind. Die zweiten Gruppen unterdrücken also nicht die Darstellung oder einen eigenständigen Darstellungsbereich.

Die Spiegelflächen auf der ersten Gruppe von Reliefelementen unterdrücken die Erkennbarkeit der Darstellung. Die Spiegelflächen auf der(/ den) zweiten Gruppe(n) von Reliefelementen erzeugen für den Betrachter ein zusätzlich in der Darstellung wahrnehmbares Element. Die Spiegelflächen der zweiten Gruppe erscheinen dem Betrachter als (metallisch, vorzugsweise silbern) glänzende Fläche. Das zusätzlich wahrnehmbare Element kann insbesondere unabhängig von der Darstellung sein und/oder an die Darstellung angepasst sein. Umfasst die Darstellung beispielsweise eine (eigene/primäre) Information (beispielsweise eine Zahl, einen Buchstaben, eine Form oder ein Muster) und einen Hintergrund, kann die zweite Gruppe zumindest einen Teil des Hintergrundes bedecken und/oder eine zusätzliche Information bereitstellen. Beispielsweise kann die zweite Gruppe einen Außenrand für die Darstellung bilden oder eine Umrandung der Information bilden, jeweils mit konstanter Randbreite oder variierender Randbreite.

Damit die Spiegelflächen der zweiten Gruppe dem Betrachter als (metallisch) glänzende Fläche erscheint (ohne die Erkennbarkeit der gesamten Darstellung zu unterdrücken), sind unterschiedliche Ansätze denkbar. Bevorzugt weisen die Spiegelflächen der zweiten Gruppe eine geringere prozentuale Bedeckung des Reliefs auf und/oder eine geringere Gesamtfläche auf als die Spiegelflächen der ersten Gruppe. Der Prozentwert (bzw. die Gesamtfläche) ist für die zweite Gruppe um zumindest den Faktor 2 geringer (p2<=p1/2), vorzugsweise den Faktor 3 (p2<=p1/3), besonders bevorzugt den Faktor 5 (p2<=p1/5). Bevorzugt besteht die Fläche der zweiten Gruppen aus filigranen Flächenelementen wie Linien und / oder Punkten. Dabei beträgt die Breite eines Flächenelements in Richtung seiner geringsten Ausdehnung bevorzugt weniger als 300 µm, besonders bevorzugt weniger als 100 µm. Alternativ oder zusätzlich können Spiegelflächen der zweiten Gruppe weniger reflektierend sein (semitransparent, matter, anderes Material) als die Spiegelflächen der ersten Gruppe.

Mit ergänzenden (statt "unterdrückenden") zweiten Gruppen ergibt sich folgendes Verhalten. Im Auflicht unter dem ersten Betrachtungswinkel ist die Darstellung nicht erkennbar. Die Reflexionen von den Spiegelflächen auf der ersten Gruppe von Reliefelementen unterdrückt die Erkennbarkeit der gesamten Darstellung. Im Aufflicht unter zumindest einem zweiten Betrachtungswinkel ist die (gesamte) Darstellung erkennbar. Im Auflicht unter einem dritten Betrachtungswinkel ist der von den Spiegelflächen der zweiten Gruppe nicht bedeckte Teil der Darstellung erkennbar. Bei Betrachtung unter dem dritten Betrachtungswinkel erzeugen die (nicht unterdrückenden) Spiegelflächen der zweiten Gruppe für den Betrachter das zusätzlich wahrnehmbare Element.

Bevorzugt ergänzen die zweiten Gruppen die Darstellung in einem dritten Betrachtungswinkel, wobei bei Bewegung um eine gegebene Achse der zweite/ dritte Betrachtungswinkel zwischen dem ersten und dem dritten bzw. ersten und dem zweiten Betrachtungswinkel liegt. Bei Änderung des Betrachtungswinkels in einer vorgegebenen Richtung, beispielsweise durch eine Kipp- oder Rotationsbewegung um eine vorgegebene Achse, wird somit nacheinander die Darstellung unterdrückt, erkennbar und ergänzt erkennbar bzw. unterdrückt, ergänzt erkennbar und erkennbar.

Die weiteren Anmerkungen gelten wiederum allgemein, also insbesondere für alle Gruppen bzw. unabhängig von einer gegebenenfalls vorhandenen zweiten Gruppe.

Bevorzugt bedecken die Reflexionsbereiche zwischen 10% bis 90%, besonders bevorzugt zwischen 25% bis 75%, insbesondere zwischen 30% bis 50%, der aus dem ersten Betrachtungswinkel sichtbaren Oberfläche des Reliefs.

Weiterhin vorzugsweise weist ein Reliefelement eine Strukturweite im Bereich von 0 µm bis 50 µm auf. Weiterhin vorzugsweise weist ein Reliefelement eine Strukturweite im Bereich von 0,5 µm bis 10 µm, besonders bevorzugt 1 µm - 5 µm auf. Weiterhin vorzugsweise weist ein Reliefelement eine Strukturhöhe von kleiner oder gleich 20 µm auf.

Alternativ oder zusätzlich ist das Relief durch eine Prägestruktur in einer Prägeschicht gebildet. Das Relief kann durch eine Prägestruktur in einer Prägeschicht gebildet sein.

Alternativ oder zusätzlich kann ein Reliefelement eine Substruktur aufweisen. Eine Substruktur kann z.B. Hologrammstrukturen oder Subwellenlängenstrukturen umfassen. Vorzugsweise weisen mehrere Reliefelemente eine Substruktur auf, die zusammen eine Information bilden, so dass für einen Betrachter eine Information wie ein Text, Muster, Wertzahl, erkennbar ist.

Vorzugsweise definiert eine strukturierte Reflexionsschicht die Reflexionsbereiche und nicht-reflektierende Bereiche. Vorzugsweise ist die strukturierte Reflexionsschicht eine Reflexionsschicht mit Aussparungen. Jede Aussparung definiert einen nicht-reflektierenden Bereich.

Insbesondere sind unter nicht-reflektierenden Bereichen Bereiche zu verstehen, die bei gleichen Lichteinfallsbedingungen einen geringeren Reflexionsgrad aufweisen als die Reflexionsbereiche.

Insbesondere können die nicht-reflektierenden Bereiche nicht-opake Bereiche sein.

Insbesondere vorzugsweise ist die strukturierte Reflexionsschicht als Beschichtung auf dem Relief aufgebracht.

Vorzugsweise weisen die Aussparungen eine Weite von kleiner oder gleich 300 µm auf. Alternativ oder zusätzlich weisen benachbarte Aussparungen einen Abstand von kleiner oder gleich 300 µm auf. Vorzugsweise weisen benachbarte Aussparungen eine regelmäßige Weite auf. Vorzugsweise weisen benachbarte Aussparungen einen regelmäßigen Abstand auf. Besonders vorteilhaft sind die Aussparungen so klein, dass sie mit dem menschlichen Auge nicht einzeln aufgelöst werden können, und weisen dann z.B. zumindest in einer Richtung Abmessungen von weniger als etwa 100 µm auf.

Vorzugsweise ist die Darstellung für einen Betrachter im Wesentlichen vollständig sichtbar. Insbesondere ist unter dem Ausdruck "im Wesentlichen vollständig sichtbar" zu verstehen, dass ein Betrachter den Eindruck hat, dass er die Darstellung bzw. den Teil der Darstellung vollständig - also ungestört, d.h. ohne Rasterung oder Fehlstellen - sehen kann.

Vorzugsweise definiert eine strukturierte Reflexionsschicht die Reflexionsbereiche und nicht-reflektierende Bereiche, wobei die Reflexionsbereiche als Inseln auf dem Relief vorliegen. Jede Insel ist von einem nicht-reflektierenden Bereich umgeben.

Insbesondere vorzugsweise ist die strukturierte Reflexionsschicht als Beschichtung auf dem Relief aufgebracht.

Vorzugsweise bedeckt eine Prägeschicht die Darstellung. Die Prägeschicht weist eine Prägestruktur auf, die das Relief mit den Reliefelementen umfasst. Auf den Reliefelementen ist zumindest eine strukturierte Reflexionsschicht aufgebracht. Die strukturierte Reflexionsschicht ist vorzugsweise eine Metallschicht. Alternativ oder zusätzlich ist auf den Reliefelementen zumindest teilweise eine strukturierte hochbrechende Schicht als Reflexionsschicht aufgebracht. Die strukturierte hochbrechende Schicht ist vorzugsweise eine hochbrechende dielektrische Schicht oder hochbrechende halbmetallische Schicht.

Alternativ oder zusätzlich ist auf den Reliefelementen vollflächig eine zumindest semitransparente hochbrechende Schicht als Reflexionsschicht aufgebracht. Die hochbrechende Schicht ist vorzugsweise eine hochbrechende dielektrische Schicht oder hochbrechende halbmetallische Schicht.

Bevorzugt ist eine Spiegelfläche durch eine Reflexionsschicht auf/über einem Reliefelement gebildet. In anderen Worten stellt eine Kombination aus Reliefelement und Reflexionsschicht eine Spiegelfläche dar. Die Reflexionsschicht ist vorzugsweise mindestens eine Metallschicht und/oder mindestens eine hochbrechende Schicht und / oder eine mehrschichtige Beschichtung, die beim Kippen die Farbe wechselt. Solche mehrschichtige Beschichtungen können beispielsweise aus einem Dreischichtsystem Absorber - Dielektrikum - Reflektor bestehen.

Als Materialien für die Metallschicht als Reflexionsschicht werden vorzugsweise Aluminium, Silber, Kupfer, Chrom, Nickel, Eisen oder Legierungen dieser Metalle verwendet.

Vorzugsweise wird die Metallschicht mittels eines Bedampfungsverfahrens aufgebracht. Alternativ wird die Metallschicht in Form einer Metallpartikeldispersion aufgebracht. In diesem Fall liegen Metallpartikel als Plättchen bzw. sogenannte Flakes in einem Bindemittel vor. Diese Metallpartikeldispersion bzw. Flakes können beispielsweise mittels eines Druckvorgangs aufgebracht werden. Die Flakes sind so klein oder dünn, dass sie sich der Struktur des Reliefs anpassen bzw. dieser folgen.

Vorzugsweise weist die hochbrechende (dielektrische) Schicht als Reflexionsschicht einer verteilten Spiegelfläche eine Dicke im Bereich von 10 nm bis 200 nm auf. Vorzugsweise liegt der Brechungsindexunterschied zwischen der Prägeschicht und der hochbrechenden Schicht als Reflexionsschicht bei mindestens 0,15, vorzugsweise mindestens 0,3. Als Materialien für die hochbrechende Schicht werden vorzugsweise Zinksulfid und/oder Titanoxid verwendet.

Vorzugsweise weisen die Inseln eine Weite von kleiner oder gleich 300 µm auf. Vorzugsweise weisen benachbarte Inseln einen Abstand voneinander von kleiner oder gleich 300 µm auf. Vorzugsweise weisen benachbarte Inseln eine regelmäßige Weite auf. Vorzugsweise weisen benachbarte Inseln einen regelmäßigen Abstand auf.

Vorzugsweise sind die verteilten Spiegelflächen derart ausgebildet, dass ein Betrachter keine Beugungseffekte wahrnehmen kann. Vorzugsweise liegt die Strukturierung der strukturierten Reflexionsschicht unterhalb der Auflösungsgrenze des menschlichen Auges, so dass ein Betrachter die Reflexionsbereiche und die nicht-reflektierenden Bereiche nicht voneinander unterscheiden kann.

Bevorzugt sind die verteilten Spiegelflächen als Vertiefungen in dem Relief ausgebildet. Alternativ oder zusätzlich sind die verteilten Spiegelflächen als Erhöhungen in dem Relief ausgebildet. Vorzugsweise ist die Darstellung eine drucktechnisch hergestellte Darstellung. Alternativ oder zusätzlich weist die Darstellung lasergenerierte Elemente auf, wie durch Laserstrahl hervorgebrachte Farbwechsel und/oder Schwärzungen. Alternativ oder zusätzlich basiert die Darstellung auf transluzenten Farben. Alternativ oder zusätzlich basiert die Darstellung auf streuenden Farben. Alternativ oder zusätzlich basiert die Darstellung auf opaken Farben. Alternativ oder zusätzlich weist die Darstellung, insbesondere UV-aktive, lumineszierende Farben auf (Fluoreszenz, Phosphoreszenz oder Anti-Stokes-Strahlung). Alternativ oder zusätzlich basiert die Darstellung auf einer Reflexionsschicht, vorzugsweise einer Metallschicht. Weiterhin vorzugsweise weist die Darstellung Aussparungen auf, so dass sog. Klartext bzw. Negativzeichen vorliegen. Insbesondere sind die Aussparungen transparent bzw. transluzent, so dass im Bereich der Aussparungen ein Durchsichtseffekt erkennbar ist. Alternativ oder zusätzlich umfasst die Darstellung einen Vordergrund mit einem Motiv und einen opaken Hintergrund. Weiterhin vorzugsweise basiert die Darstellung auf einer Kombination einer oder mehrerer transluzenter Farben oder Farbschichten und einer (zusätzlichen) Reflexionsschicht. Die transluzente(n) Farbe(n) oder Farbschicht(en) ist/sind vorzugsweise zwischen der Prägeschicht und der (zusätzlichen) Reflexionsschicht angeordnet. Diese (zusätzliche) Reflexionsschicht ist nicht die Reflexionsschicht der verteilten Spiegelflächen. Weiterhin bevorzugt ist das Wertdokument in dem Bereich opak, der die Darstellung aufweist.

Vorzugsweise werden die Vertiefungen bzw. Erhöhungen in eine Einebnungsschicht eingeebnet. Beispielsweise kann eine Einebnungsschicht eine Primerschicht und/oder eine Schutzlackschicht und/oder eine Heißsiegellackschicht sein.

Vorteilhafterweise ermöglicht der vorher beschriebene Schichtaufbau, dass die Reflexionsbereiche ohne hohe Anforderungen an die Passergenauigkeit bzw. Toleranzen auf das Relief aufgebracht werden können. Insbesondere müssen keine aufwendigen Beschichtungsmethoden verwendet werden, wobei die Reflexionsschicht gerichtet auf das Relief aufzubringen ist. Weiterhin ist vorteilhaft, dass das Relief sehr präzise herstellbar ist, so dass nur geringe Abweichungen von einer vorher festgelegten Reliefform vorliegen. Hierdurch können die Betrachtungswinkel bzw. Betrachtungswinkelbereiche sehr genau festgelegt werden. Im Vergleich hierzu können magnetisch ausrichtbare Pigmente in einem Bindemittel nicht annähernd so genau ausgerichtet/ orientiert werden. Insbesondere abrupte Orientierungsänderungen sind bei solchen Pigmenten nicht möglich. Weiterhin weisen solche Pigmente auch eine relativ große Größenverteilung auf. Schließlich kann die Verteilung der Pigmente im Bindemittel auch nahezu nicht beeinflusst werden.

Es ergibt sich somit insbesondere der Vorteil, dass ein Sicherheitselement bereitgestellt werden kann, das gleichzeitig schnell und kostengünstig hergestellt werden kann und gleichzeitig einen guten optischen Effekt bereitstellt.

Weiterhin vorteilhaft ist, dass die Reflexionsschicht grundsätzlich auf jedes Reliefelement aufgebracht werden kann. Im Gegensatz dazu ist für den herkömmlichen Lamellen-Effekt erforderlich nur auf bestimmte Lamellen, d.h. Flanken, eines Reliefs die Reflexionsschicht aufzubringen. Bei herkömmlichen Lamellenstrukturen, muss bei einem Relief mit Sägezahnprofil eine Flanke des Sägezahns von der Reflexionsschicht frei bleiben, während nur die andere Flanke mit der Reflexionsschicht zu beschichten ist. Daher müssen die Flanken sehr präzise beschichtet werden, wodurch der Herstellungsaufwand sehr groß ist.

Zudem ist vorteilhaft, dass die Reflexionsbereiche die Oberfläche des Reliefs nur zu einem relativ geringen Anteil verdecken müssen, nämlich weniger als 90%, damit die Erkennbarkeit der Darstellung bei geeigneten Betrachtungssituationen dennoch im Wesentlichen unterdrückt ist. Solche Betrachtungssituationen liegen im Wesentlichen vor, wenn Licht an den verteilten Spiegelflächen reflektiert wird und in das Auge des Betrachters einfällt. In diesem Fall überstrahlt die Helligkeit des an den verteilten Spiegelflächen reflektierten Lichts das Licht, welches an der Darstellung reflektiert wird und in das Auge des Betrachters einfällt. Somit ist der Effekt vorteilhafterweise nicht auf eine vollständige Abschirmung des Bildes angewiesen.

Weiterhin vorteilhaft kann der beschriebene Schichtaufbau sehr dünn produziert werden, so dass der Schichtaufbau für einen Sicherheitsfaden, ein Sicherheitsband ebenso wie für das sog. T-LEAD (Transferstreifen) oder L-LEAD (Laminatstreifen) geeignet ist.

Weiterhin vorteilhaft ist, dass der Schichtaufbau in Kombination mit weiteren Sicherheitsmerkmalen, wie Hologrammen, Mikrospiegelanordnungen wie z.B. im Sicherheitsfaden RollingStar®, Wölbeffekten, Subwellenlängenstrukturen, Colorshift-Effekte, Fluoreszenzmerkmalen, und/oder elektrischen bzw. magnetischen Sicherheitsmerkmalen verwendet werden kann. Beispielsweise können auf einem Sicherheitsfaden oder -streifen der vorher beschriebene Schichtaufbau und zusätzlich ein Hologramm vorgesehen sein.

Diese Kombination kann nebeneinander vorliegen, d.h. auf einem Sicherheitsfaden oder Streifen liegt in einem ersten Bereich ein erfindungsgemäßer Schichtaufbau vor und in einem anderen Bereich beispielsweise ein Hologramm oder eine Subwellenlängenstruktur.

Vorteilhaft können die im vorletzten Absatz genannten Sicherheitsmerkmale aber auch in einen erfindungsgemäßen Schichtaufbau direkt integriert werden. Insbesondere können die Spiegelflächen durch einer farbkippenden Interferenzbeschichtung ("Colorshift") als Reflexionsbereich gebildet sein. Weiterhin können direkt auf die Reliefelemente oder direkt auf die Reflexionsbereiche der Spiegelflächen Substrukturen z.B. Hologrammstrukturen oder Subwellenlängenstrukturen aufgebracht/vorgesehen werden. Solche Subwellenlängenstrukturen als Substrukturen können insbesondere auch Farben (strukturelle Farben) oder auch Farbwechsel erzeugen. Besonders vorteilhaft ist es, solche Subwellenlängenstrukturen auf zumindest einigen der verteilten Spiegelflächen vorzusehen, so dass bei Betrachtung im Auflicht unter einem ersten Betrachtungswinkel einfallendes Licht an den verteilen Spiegelflächen nicht nur reflektiert wird, sondern zugleich das reflektierte Lichte eine bestimmte Farbe aufweist. In anderen Worten beeinflussen die Subwellenlängenstrukturen die Farbe des reflektierten Lichts. Die Farbe des reflektierten Lichts kann zudem bereichsweise unterschiedlich sein, beispielsweise durch bereichsweise unterschiedliche Subwellenlängenstrukturen, die unterschiedliche Farben erzeugen. Somit kann ein Betrachter nicht nur eine homogen einfarbige Reflexion wahrnehmen. Die Subwellenlängenstrukturen können derart auf verschiedene Spiegelflächen verteilt werden, so dass ein Betrachter mehrere Farben wahrnehmen kann. Alternativ oder zusätzlich können die Substrukturen, wie Subwellenlängenstrukturen oder Hologramme, derart auf verschiedene Spiegelflächen verteilt werden, dass beispielsweise eine zusätzliche Information (z.B. Textzug, Symbol oder Wertzahl) für einen Betrachter erkennbar ist.

Ein weiterer Aspekt betrifft ein Wertdokument mit
- einem Wertdokumentsubstrat mit einer ersten und einer zweiten Hauptfläche, die einander gegenüberstehen,
- einer Darstellung auf einer der Hauptflächen des Wertdokumentsubstrats, und
- einem Schichtaufbau gemäß einer oder mehrerer der vorstehend erläuterten Ausführungen, wobei der Schichtaufbau auf der ersten Hauptfläche des Wertdokumentsubstrats aufgebracht ist.

Vorzugsweise ist das Wertdokument eine Banknote. Ein Wertdokumentsubstrat umfasst beispielsweise Papiersubstrat(e), wie synthetische und/oder natürliche Polymere, insbesondere Polymerfasern. Auch Hybridsubstrate, beispielsweise bestehend aus Papier- und Kunststofflagen, finden für Wertdokumentsubstrate Verwendung. Insbesondere kann ein Wertdokument ein Wertdokumentsubstrat, wie ein- oder mehrschichtige Papierschichten aufweisen, in/auf das dann der erfindungsgemäße Schichtaufbau aufgebracht/ eingebracht wird, und anschließend eine oder mehrere Kunststofflagen aufgebracht werden.

Insbesondere treffen die Ausführungen zum ersten Aspekt sowie seinen bevorzugten Ausführungsformen in analoger Weise auf das Wertdokument zu.

Gemäß einer Ausführungsform ist der Schichtaufbau auch auf der ersten Hauptfläche des Wertdokumentsubstrats aufgebracht. Gemäß einer weiteren Ausführungsform ist der Schichtaufbau auf der zweiten Hauptfläche des Wertdokumentsubstrats aufgebracht.

Ein weiterer Aspekt betrifft ein Verfahren zur Herstellung eines Wertdokuments umfassend die Schritte:
- Bereitstellen eines Wertdokumentsubstrats mit einer ersten und einer zweiten Hauptfläche, die einander gegenüberstehen;
- Aufbringen einer Darstellung auf eine der Hauptflächen;
- Aufbringen einer Schicht mit einer Vielzahl von verteilten Spiegelflächen auf die erste Hauptfläche, die die Darstellung bedecken, wobei die verteilten Spiegelflächen durch Reflexionsbereiche, die auf einem Relief mit einer Vielzahl von Reliefelementen aufgebracht sind, gebildet sind, das Relief geneigte Flächen bezogen auf die erste Hauptfläche aufweist, wobei jedes Reliefelement eine Orientierung aufweist, die durch einen Neigungswinkel und einen Azimutwinkel definiert ist, und die Reflexionsbereiche zwischen 10 % bis 90 % der Oberfläche des Reliefs bedecken, wobei
-- bei Betrachtung der ersten Hauptfläche im Auflicht unter einem ersten Betrachtungswinkel einfallendes Licht an den verteilten Spiegelflächen reflektiert wird, wodurch die Erkennbarkeit der Darstellung unterdrückt wird, wobei unter dem ersten Betrachtungswinkel die Helligkeit des an den verteilten Spiegelflächen reflektierten Lichts das Licht überstrahlt, welches an der Darstellung reflektiert wird und in das Auge des Betrachters einfällt, und
-- bei Betrachtung der ersten Hauptfläche im Auflicht unter einem zweiten Betrachtungswinkel die Darstellung erkennbar wird.

Vorzugsweise umfasst der Schritt "Aufbringen einer Vielzahl von geneigten Spiegelflächen" einen oder mehrere der folgenden Schritte:
- Erzeugen einer Schicht mit einem Relief mit einer Vielzahl von Reliefelementen, die auf das Wertdokumentsubstrat aufgebracht wird;
- Erzeugen einer strukturierten Reflexionsschicht auf dem Relief, vorzugsweise mittels Metalltransfer, Bedruckung, physikalischer oder chemischer Bedampfungsverfahren;
- Erzeugen einer Reflexionsschicht auf dem Relief, vorzugsweise mittels Metalltransfer, Bedruckung, physikalischer oder chemischer Bedampfungsverfahren; und Strukturieren der Reflexionsschicht durch selektives Entfernen der Reflexionsschicht in vorbestimmten Bereichen des Reliefs, vorzugsweise mittels Metalltransfer, Trennwickeln, Ätzen, Waschverfahren oder Lasern.

Vorzugsweise wird das Relief durch Erzeugen einer Prägestruktur in einer Prägeschicht erzeugt.

Insbesondere treffen die Ausführungen zum ersten Aspekt sowie seinen bevorzugten Ausführungsformen in analoger Weise auf das Verfahren zu.

Die Erfindung wird nachstehend anhand von bevorzugten Ausführungsformen in Verbindung mit den beigefügten Figuren erläutert, bei deren Darstellung auf eine maßstabs- und proportionsgetreue Wiedergabe verzichtet wurde, um die Anschaulichkeit zu erhöhen.

Es zeigen:
- Fig. 1a, 1b: eine schematische Schnittdarstellung eines Ausschnitts eines Wertdokuments mit Sicherheitselement gemäß einer Variante;
- Fig. 1c: eine perspektivische Ansicht eines Wertdokuments mit einem Sicherheitselement;
- Fig. 2a: eine schematische Darstellung in Draufsicht auf ein Wertdokument mit Sicherheitselement gemäß einer Variante bei Betrachtung unter einem ersten Betrachtungswinkel;
- Fig. 2b: eine schematische Darstellung in Draufsicht auf ein Wertdokument mit Sicherheitselement gemäß einer Variante bei Betrachtung unter einem zweiten Betrachtungswinkel;
- Fig. 3a: eine schematische Darstellung in Draufsicht auf ein Wertdokument mit Sicherheitselement gemäß einer weiteren Variante unter einem ersten Betrachtungswinkel;
- Fig. 3b: eine schematische Darstellung in Draufsicht auf ein Wertdokument mit Sicherheitselement gemäß einer weiteren Variante unter einem zweiten Betrachtungswinkel;
- Fig. 4a-h: eine schematische Darstellung zum Herstellungsverfahren eines Wertdokuments gemäß einer ersten Variante;
- Fig. 5a-e: eine schematische Darstellung zum Herstellungsverfahren eines Wertdokuments gemäß einer zweiten Variante;
- Fig. 6-8: Aufsichten von schematischen Darstellungen von Schichtaufbauten verschieden verteilter Spiegelflächen;
- Fig. 9-11: schematische Schnittdarstellungen eines Ausschnitts eines Wertdokuments mit unterschiedlichen verteilten Spiegelflächen; und
- Fig. 12: schematische Schnittdarstellung eines Ausschnitts eines Sicherheitselements mit Substrukturen auf dem Relief.

**Fig. 1a**, **1b** zeigen eine Schnittdarstellung eines Ausschnitts eines Wertdokuments 100 mit einem Sicherheitselement 101, welches ein Wertdokumentsubstrat 102, eine Darstellung 104 sowie verteilte Spiegelflächen 108, 108' aufweist. Die verteilten Spiegelflächen 108, 108' werden durch Reliefelemente 107, 107' einer Prägestruktur 106 und den auf den Reliefelementen 107, 107' angeordneten Reflexionsbereich 109 (z.B. Metallschicht) gebildet. Neben dem Reflexionsbereich 109 ist ein nicht-reflektierender Bereich 116 angeordnet. Die Darstellung 104 ist zwischen der zweiten Hauptfläche HF₂ des Wertdokumentsubstrats 102 und den verteilten Spiegelflächen 108, 108' angeordnet.

Die verteilten Spiegelflächen 108, 108' sind auf bzw. an der ersten Hauptfläche HF₁ des Wertdokumentsubstrats 102 angeordnet und bedecken somit die Darstellung 104. Die Darstellung 104 ist je nach Betrachtungswinkel und Winkel des einfallenden Lichts nicht erkennbar (Betrachtungsrichtung 110) oder freigegeben (Betrachtungsrichtung 112). Bei Betrachtung der ersten Hauptfläche HF₁ des Wertdokumentsubstrats 102 im Auflicht aus einer ersten Betrachtungsrichtung 110 kann von einem Betrachter im Wesentlichen nur das an den verteilten Spiegelflächen 108 reflektierte einfallende Licht wahrgenommen werden. In anderen Worten verhindern die verteilten Spiegelflächen 108 insbesondere durch eine starke Lichtreflexion in Richtung der ersten Betrachtungsrichtung 110 die Wahrnehmung der Darstellung 104. Hierbei ist anzumerken, dass die verteilten Spiegelflächen 108' einen analogen Effekt wie die verteilten Spiegelflächen 108 erzeugen, wenn der Betrachter aus einer entsprechenden Betrachtungsrichtung (nicht gezeigt) auf die erste Hauptfläche HF₁ blickt.

Bei einer Betrachtung der ersten Hauptfläche HF₁ im Auflicht aus einer zweiten Betrachtungsrichtung 112 ist die Darstellung 104 für einen Betrachter sichtbar bzw. erkennbar. Für die Erkennbarkeit der Darstellung 104 spielt dabei die Betrachtungssituation - charakterisiert durch die Position und Ausdehnung der Lichtquelle, die Position des Betrachters und die Ausrichtung des Sicherheitselements - eine entscheidende Rolle: Wird das Licht von den Spiegelflächen 108 direkt zum Betrachter reflektiert, so ist die Darstellung 104 nicht erkennbar, weil sie von den Spiegelflächen überstrahlt wird. Bei anderen Betrachtungssituationen, bei denen die Spiegelflächen nicht aufleuchten, kann der Betrachter die Darstellung hingegen sehen.

Die verteilten Spiegelflächen 108, 108' können, wie in Fig. 1b dargestellt, die Neigungswinkel γ, γ' aufweisen. Weiterhin weisen die verteilten Spiegelflächen 108 und 108'unterschiedliche Azimutwinkel auf. In diesem Beispiel unterscheiden sich die Azimutwinkel der verteilten Spiegelfläche 108 und der verteilten Spiegelfläche 108' um 180°.

Das Relief bzw. die Prägestruktur 106 spannt eine Ebene auf. Der Neigungswinkel γ, γ' der Reliefelemente 107, 107' entspricht dem Winkel, der von der Oberflächennormalen 114 der Ebene und der Oberflächennormalen 107N, 107N' der Reliefelemente 107, 107' eingeschlossen wird.

Die Reliefelemente 107, 107' weisen vorzugsweise eine Strukturweite SW bis 50 µm auf. Die Reliefelemente 107, 107' weisen vorzugsweise eine Strukturhöhe SH bis 20 µm auf.

Der Reflexionsbereich 109 ist beispielsweise metallisch. Alternativ kann als Reflexionsbereich auch ein hochbrechendes Material verwendet werden.

Die Darstellung 104 ist beispielsweise eine drucktechnisch hergestellte Darstellung. Die Darstellung 104 kann insbesondere mittels einer Drucktechnik oder einer Kombination verschiedener Drucktechniken und/ oder Farbe(n) bzw. Farbsysteme hergestellt sein. Vorzugsweise kann die Darstellung 104 auch lasergenerierte Elemente umfassen. Weiterhin vorzugsweise kann die Darstellung 104 auch aus einer Kombination von transluzenten Farben und einer zusätzlichen Reflexionsschicht hergestellt sein. Hierbei sind die transluzente Farbschicht bzw. die transluzenten Farbschichten zwischen der Prägestruktur 106 bzw. den verteilten Spiegelflächen und der zusätzlichen Reflexionsschicht angeordnet.

**Fig. 1c** zeigt eine perspektivische Ansicht des Wertdokuments 100, welches eine Darstellung 104, eine Prägestruktur 106 und eine Vielzahl von Reflexionsbereichen 109 umfasst, wie vorher beschrieben. Insbesondere zeigt Fig. 1c schematisch die Ebene 118, welche durch das Relief bzw. die Reliefschicht 106 aufgespannt wird. Durch Verkippen des Wertdokuments 100 um eine Kippachse, wie beispielsweise den Kippachsen KA1 oder KA2, und/oder einer Rotation um eine Rotationsachse, wie der Rotationsachse RA, kann ein Betrachtungswinkel bzw. eine Betrachtungsrichtung geändert werden, so dass die Darstellung 104 (nicht gezeigt) erkennbar bzw. sichtbar wird oder unterdrückt wird.

**Fig. 2a** zeigt eine schematische Darstellung in Draufsicht auf ein Wertdokument 200 mit einem Sicherheitselement 214 bei Betrachtung unter einem ersten Betrachtungswinkel. Das Sicherheitselement 214 ist beispielsweise analog zu dem in den Figuren 1a und 1b beschriebenen Sicherheitselement 114 aufgebaut. Insbesondere umfasst das Sicherheitselement 214 eine Darstellung und verteilte Spiegelflächen. Das Sicherheitselement 214 ist auf bzw. an der ersten Hauptfläche eines Wertdokumentsubstrats 202 aufgebracht.

Bei Betrachtung der ersten Hauptfläche unter dem ersten Betrachtungswinkel kann ein Betrachter die Darstellung des Sicherheitselements 214 nicht wahrnehmen, da diese durch die Reflexion des einfallenden Lichts an den verteilten Spiegelflächen unterdrückt wird.

Durch Verkippen des Wertdokuments 200 um eine Kippachse KA2 kann der Betrachtungswinkel im Auflicht auf die erste Hauptfläche des Wertdokumentsubstrats 202 geändert werden, so dass die Darstellung des Sicherheitselements 214 sichtbar wird. Diese Situation wird in **Fig. 2b** schematisch dargestellt. Die Darstellung gemäß Fig. 2b entspricht einer Betrachtung der ersten Hauptfläche des Wertdokumentsubstrats unter einem zweiten Betrachtungswinkel. Wie aus Fig. 2b ersichtlich, ist die Darstellung 204, welche die Zahl "45" und einen Hintergrund wiedergibt, für einen Betrachter sichtbar. Ein Teilbereich des Schnitts entlang der Schnittlinie I-I der Figuren 2a, b entspricht im Wesentlichen der Schnittansicht gemäß Figur 1a.

**Figuren 3a und 3b** zeigen eine schematische Darstellung eines Wertdokuments 300 mit einem Sicherheitselement 314 und einem Wertdokumentsubstrat 302. Das Sicherheitselement 314 umfasst eine Vielzahl von verteilten Spiegelflächen, die auf/an der ersten Hauptfläche des Wertdokumentsubstrats 302 angeordnet sind, und eine Darstellung des Sicherheitselements 314 bedecken. Eine Mehrzahl der verteilten Spiegelflächen weist jeweils die gleiche mittlere Orientierung auf und bildet somit eine Gruppe. Eine weitere Mehrzahl verteilter Spiegelflächen, die ebenfalls untereinander die gleiche mittlere Orientierung und Neigung aufweisen, bildet eine weitere Gruppe.

Gemäß der Variante von Fig. 3a, 3b weist das Sicherheitselement 314 die vier Bereiche B1, B2, B3 und B4 auf. Jeder dieser Bereiche umfasst eine Mehrzahl verteilter Spiegelflächen, die für den jeweiligen Bereich bestimmte mittlere Orientierungen und Abweichungen davon aufweisen. Ein Betrachter kann durch Rotation des Wertdokuments 300 um eine Rotationsachse (senkrecht zur Zeichenebene) nacheinander den Teil der Darstellung bzw. den Darstellungsbereich A, B, C und D sehen bzw. nicht sehen, der jeweils durch einen entsprechenden Bereich B1... B4 verteilter Spiegelflächen mit festgelegten Orientierungen bedeckt ist.

**Figuren 4a bis 4h** zeigen schematisch Darstellungen zum Herstellungsverfahren eines Wertdokuments gemäß einer ersten Variante. Fig. 4a zeigt ein Trägersubstrat 402 und eine darauf aufgebrachte Prägeschicht 400. In einem (Präge-)Schritt wird die Prägeschicht 400 verprägt, so dass ein Relief /Prägestruktur 404 entsteht, wie in Fig. 4b gezeigt. In einem weiteren Schritt werden dann Reflexionsbereiche 406 auf Reliefelemente des Reliefs 404 aufgebracht, wie in Fig. 4c gezeigt. Die Reliefelemente, die die Reflexionsbereiche 406 aufweisen, bilden die verteilten Spiegelflächen.

Die Reflexionsbereiche können hierbei vorzugsweise mittels Bedampfungsverfahren, z.B. Vapour-Deposition-Verfahren, aufgebracht werden. Alternativ wird die Metallschicht in Form einer Metallpartikeldispersion aufgebracht. In diesem Fall liegen Metallpartikel als sogenannte Flakes in einem Bindemittel vor. Diese Metallpartikeldispersion bzw. Flakes können beispielsweise mittels eines Druckvorgangs aufgebracht werden. Die Flakes sind so dünn, dass sie sich der Struktur des Reliefs anpassen bzw. dieser folgen.

Insbesondere können Reflexionsbereiche erzeugt werden, indem eine (homogene) Reflexionsschicht durch selektives Entfernen mittels eines Ätzvorgangs strukturiert wird. Hierbei kann eine Ätze bereichsweise auf die Reflexionsschicht aufgebracht z.B. aufgedruckt werden, die die Reflexionsschicht in diesen Bereichen entfernt. Alternativ kann das selektive Entfernen mittels sog. Waschverfahrens erfolgen. Hierbei wird eine sog. Waschfarbe bereichsweise auf das Relief aufgebracht, z.B. aufgedruckt. Erst danach wird die Reflexionsschicht aufgebracht. Die Reflexionsschicht wird in den Bereichen entfernt, in denen die Waschfarbe aufgebracht wurde, sobald eine wässrige Lösung mit der Substanz in Kontakt kommt. Bezüglich des Waschverfahrens wird auf die Druckschrift WO 99/13157 A1 verwiesen.

Gemäß einer weiteren Ausführung kann das Trägersubstrat 402, wie in Fig. 4d gezeigt, von dem Relief 404 entfernt worden sein, um die Spiegelflächen ohne dem Trägersubstrat 402 auf die erste Hauptfläche HF₁ eines Wertdokumentsubstrats 410 aufbringen zu können. Die erste Hauptfläche HF₁ des Wertdokumentsubstrats 410 weist in diesem Falle eine Darstellung 408 auf. Hierbei ist anzumerken, dass reliefseitig zumindest zeitweise Hilfsschichten aufgebracht werden, damit das Trägersubstrat 402 entfernt werden kann ohne, dass die Struktur des Reliefs beeinträchtigt wird. Nachdem das Relief 404 auf dem Wertdokumentsubstrat 410 appliziert wurde, können eine oder mehrere der Hilfsschichten wieder entfernt werden. Fig. 4e zeigt ein Wertdokumentsubstrat 410 auf dem die Darstellung aufgebracht und darüber liegend ein Relief, wie in Fig. 4d gezeigt, aufgebracht ist.

Alternativ kann, wie in Fig. 4f gezeigt, die Darstellung 408 auf eine dem Relief 404 gegenüberliegende Seite des Trägersubstrats 402 aufgebracht werden. Dieser Schichtaufbau kann dann mit einem Wertdokumentsubstrat 410 verbunden werden, wie in Fig. 4g gezeigt. Ob nun zuerst die Darstellung 408 und dann das Relief 404 auf dem Trägersubstrat 402 aufgebracht ist dabei offen. Weiterhin können zumindest zwischenzeitlich Hilfsschichten aufgebracht werden, um z.B. die Stabilität des Aufbaus während der Herstellung zu erhöhen. Weiterhin können zusätzliche, nicht gezeigte, Schichten wie Primerschichten, Releaseschichten, Klebstoffschichten etc., verwendet werden.

Gemäß einem weiteren Ausführungsbeispiel, wie in Fig. 4h gezeigt, kann eine Einebnungsschicht 412 vorgesehen sein. Die Einebnungsschicht 412 kann beispielsweise schon in einem Herstellungsstadium, wie in Fig. 4d gezeigt, aufgebracht werden. Die Einebnungssschicht 412 schützt die Reflexionsschicht.

Bei einem Aufbau wie in Fig. 4h sind die Reliefstrukturen somit sowohl in die Prägeschicht als auch die Einebnungsschicht abgeformt und es spielt für die optische Wirkung letztlich keine Rolle, welche Schicht zuerst geprägt wurde und welche Schicht die Prägung der anderen Schicht einebnet. So könnte der Aufbau aus Fig. 4h auch dadurch erreicht werden, dass zuerst die Schicht 412 separat geprägt und dann auf die Darstellung 408 aufkaschiert wird, wobei sich die Reliefstrukturen dann in einen Kaschierlack zwischen Schicht 412 und der Darstellung 408 abformen, der Kaschierlack dann also an Stelle der Prägeschicht ist.

Insbesondere stellen die Figuren 4c und 4d einen erfindungsgemäßen Schichtaufbau dar. Insbesondere sind die Reliefelemente bezogen auf die Oberflächennormale einer der Kontaktflächen 407a bzw. 407b des Schichtaufbaus geneigt.

**Figuren 5a bis 5e** zeigen schematische Darstellungen zum Herstellungsverfahren eines Wertdokuments gemäß einer zweiten Variante. Fig. 5a zeigt ein Trägersubstrat 502, auf welchem eine Prägeschicht mit einer Prägestruktur/einem Relief 500 aufgebracht ist. Das Relief 500 weist Erhöhungen 504a und Vertiefungen 504b auf. Auf das Relief wird eine Reflexionsschicht 506 aufgebracht, die eine geringe Haftung aufweist. Die Reflexionsschicht 506 weist die Bereiche 506a und 506b auf. Die Bereiche 504a des Reliefs 500 korrespondieren hierbei mit den Bereichen 506a der Reflexionsschicht 506. Die Bereiche 504b des Reliefs 500 korrespondieren hierbei mit den Bereichen 506b der Reflexionsschicht 506. Die Reflexionsschicht 506 wird in einem nächsten Schritt selektiv entfernt, wobei die Bereiche 506a der Reflexionsschicht 506 entfernt werden. Aufgrund der geringen Haftung ist die selektive Entfernung der Reflexionsschicht möglich. Somit entsteht eine strukturierte Reflexionsschicht 506. Die Vertiefungen 504b des Reliefs 500 und die Bereiche 506b der Reflexionsschicht 506 bilden jeweils verteilte Spiegelflächen.

Beispielsweise kann die Reflexionsschicht 506 auf den Erhöhungen 504a durch Trennwickeln entfernt werden. Hierbei kann beispielsweise eine Folie auf die Reflexionsschicht 506 aufkaschiert werden, die im Wesentlichen nur im Bereich der Erhöhungen 504a mit der Reflexionsschicht 506 in Kontakt ist. Wird in einem nächsten Schritt die aufkaschierte Folie wieder entfernt, so wird die Reflexionsschicht 506 auf den Erhöhungen 504a zusammen mit der Folie entfernt. Bezüglich Erläuterungen zu Metalltransfer bzw. Trennwickeln wird auf die Druckschrift DE 10 2012 018 774 A1 hingewiesen. Ideal funktioniert dieses Verfahren, wenn die Reflexionsschicht nicht haftfest auf die Prägestrukturen aufgebracht wird.

In einem weiteren Schritt kann optional eine Darstellung 508 auf das Trägersubstrat 502 aufgebracht werden. In diesem Fall wird die Darstellung 508 auf eine Fläche des Trägersubstrats 502 aufgebracht, die der Fläche gegenüberliegt, die das Relief 500 aufweist.

Die verteilten Spiegelflächen, wie in Fig. 5c gezeigt, können von dem Trägersubstrat 502 getrennt werden, und über eine Darstellung 508 auf bzw. über einer ersten Hauptfläche HF₁ eines Wertdokumentsubstrats 510 aufgebracht werden (siehe Fig. 5e). Alternativ kann ein Aufbau, wie in Fig. 5d gezeigt, an einer ersten Hauptfläche HF₁ eines Wertdokumentsubstrats 510 aufgebracht werden. Weiterhin können zumindest zwischenzeitlich Hilfsschichten aufgebracht werden, um z.B. die Stabilität des Aufbaus während der Herstellung bzw. Applikation auf ein Wertdokumentsubstrat zu erhöhen. Weiterhin können zusätzliche, nicht gezeigte, Schichten wie Primerschichten, Releaseschichten, Klebstoffschichten etc, verwendet werden.

**Figuren 6 bis 8** zeigen schematisch eine Aufsicht auf einen Schichtaufbau, der verteilte Spiegelflächen umfasst. Fig. 6 und 7 zeigen eine strukturierte Reflexionsschicht, die Reflexionsbereiche 602, 702 und nicht-reflektierende Bereiche 604, 704 definiert, wobei die Reflexionsbereiche als Inseln auf dem Relief vorliegen und jede Insel von einem nicht-reflektierenden Bereich 604, 704 umgeben ist. Die Inseln können eine Weite IW von kleiner oder gleich 300 µm aufweisen. Benachbarte Inseln können einen Abstand von kleiner oder gleich 300 µm aufweisen. Vorzugsweise weisen benachbarte Inseln eine regelmäßige Weite IW und/oder einen regelmäßigen Abstand RA auf. Fig. 6 zeigt eine strukturierte Reflexionsschicht, die Reflexionsbereiche 602 und nicht-reflektierende Bereiche 604 definiert, die schachbrettartig auf einem Relief mit einer Vielzahl von Reliefelementen angeordnet sind. Die Reflexionsbereiche 602 bzw. die nicht-reflektierenden Bereiche 604 weisen regelmäßige Abstände zueinander auf, nämlich einen Rasterabstand RA.

Fig. 8 zeigt eine strukturierte Reflexionsschicht, die Reflexionsbereiche 802 und nicht-reflektierende Bereiche 804 definiert, wobei die strukturierte Reflexionsschicht eine Reflexionsschicht mit Aussparungen 804 ist und jede Aussparung 804 ein nicht-reflektierender Bereich ist.

Die Aussparungen können eine Weite AW von kleiner oder gleich 300 µm aufweisen. Benachbarte Aussparungen können einen Abstand von kleiner oder gleich 300 µm aufweisen. Vorzugsweise weisen benachbarte Aussparungen eine regelmäßige Weite AW und/oder einen regelmäßigen Abstand RA auf.

**Fig. 9** zeigt eine schematische Schnittdarstellung eines Ausschnitts eines Wertdokuments mit einem Schichtaufbau 900. Der Schichtaufbau 900 weist verteilte Spiegelflächen auf, die sich zu den in Fig.4 und 5 dargestellten Spiegelflächen unterscheiden. Auch Fig. 10 zeigt eine schematische Schnittdarstellung eines Ausschnitts eines Wertdokuments mit einem Schichtaufbau 1000. Der Schichtaufbau 1000 weist verteilte Spiegelflächen auf, die sich zu den in Fig.4, 5 und 9 dargestellten Spiegelflächen unterscheiden.

**Fig. 11** zeigt eine schematische Schnittdarstellung eines Ausschnitts eines Wertdokuments mit einem Schichtaufbau 1100, der eine Variante mit Erhöhungen und Vertiefungen zu Fig. 5a-e zeigt.

**Fig. 12** zeigt einen Schichtaufbau 1200, dieser Schichtaufbau ist vergleichbar mit dem Schichtaufbau 1100 gemäß Fig. 11. Im Unterschied zum Schichtaufbau 1100 weisen Spiegelflächen 1202 eine Substruktur auf. Eine solche Substruktur kann ein Subwellenlängengitter und/oder ein Hologramm bilden.

Vorzugsweise weisen nicht alle Spiegelflächen eines Schichtaufbaus solche Substrukturen auf. Vielmehr können einige festgelegte Spiegelflächen solche Substrukturen aufweisen, die derart verteilt sind, so dass ein Betrachter eine Information, wie Text, Zahl, Zeichen und/oder Muster, wahrnehmen kann.

Ein Schichtaufbau kann beispielsweise derart gestaltet sein, dass bei Betrachtung im Auflicht unter einem ersten Betrachtungswinkel der Betrachter ein Aufleuchten der Spiegelflächen eine sichtbare zusätzliche Information wahrnehmen kann. Alternativ oder zusätzlich vorgesehen sein, dass bereichsweise (beispielsweise in Form einer Wertzahl, eines Symbols oder Schriftzugs) weitere Aussparungen in die Spiegelflächen bzw. die Reflexionsbereiche eingebracht werden. Alternativ oder zusätzlich kann die Orientierung einiger Reliefelemente derart gewählt werden, dass unter dem ersten Betrachtungswinkel bei diesen Reliefelementen gerade keine Reflexion stattfindet (kein Aufleuchten). Insbesondere können Spiegelflächen vorgesehen sein, die zumindest bereichsweise nicht geneigt (Neigungswinkel 0°) sind.
Zum Beispiel können Spiegelflächen einer bestimmten Orientierung vorgesehen sein, die in Zusammenschau Zeichen, wie Buchstaben, bilden, wobei diese Spiegelflächen aus nicht geneigten Spiegelflächen (Flächennormale parallel zur Normalen auf das Substrat) bestehen. Bei Betrachtung unter einem bestimmten Winkel leuchten die geneigten Spiegelflächen auf und überstrahlen die Darstellung ebenso wie die nicht geneigten Spiegelflächen, die das Zeichen (Buchstaben) bilden. Deshalb sind bei dieser Betrachtungssituation weder die Zeichen (Buchstaben) noch die Darstellung zu sehen. Bei Veränderung des Betrachtungswinkels wird beispielsweise die Darstellung sichtbar, während die Zeichen (Buchstaben) nicht zu erkennen sind. Erst bei einer dritten Betrachtungssituation, wenn die nicht geneigten Spiegelflächen, die die Zeichen (Buchstaben) bilden, aufleuchten, werden diese vor dem Hintergrund der Darstellung erkennbar.

Insbesondere können folgende Herstellungsschritte für Schichtaufbauten (z.B. gemäß der Fig. 4) durchgeführt werden:
- Aufbringen der Darstellung auf das Wertdokumentsubstrat;
- Aufbringen einer Prägeschicht auf das Trägersubstrat und Einbringen eines Reliefs (z.B. Sägezahnprofil);
- Aufbringen z.B. Aufdrucken einer Waschfarbe auf bestimmte Bereiche des Reliefs (strukturiertes Aufbringen);
- vollflächiges Aufbringen einer Reflexionsschicht (z.B. Metallisieren mittels Bedampfen);
- selektives Entfernen der Reflexionsschicht durch Waschen, so dass die Reflexionsschicht dort entfernt wird, wo vorher die Waschfarbe verdruckt wurde;
- ggf. Aufbringen von einem oder mehreren Schicht mit Primer und/oder Schutz- und/oder Heißsiegellack;
- Aufkleben der Sicherheitsfolie auf das Wertdokumentsubstrat über der Darstellung
- Optional Abziehen der Trägerfolie

Insbesondere können folgende Herstellungsschritte für Schichtaufbauten (z.B. gemäß der Fig. 4) durchgeführt werden:
- Aufbringen der Darstellung auf ein Trägersubstrat;
- Aufbringen einer Prägeschicht und Einbringen eines Reliefs (z.B. Sägezahnprofil) auf der gegenüberliegenden Seite des Trägersubstrats;
- vollflächiges Aufbringen einer Reflexionsschicht (z.B. Metallisieren mittels Bedampfen);
- Aufbringen, z.B. Aufdrucken eines Resistlacks auf bestimmte Bereiche des Reliefs (strukturiertes Aufbringen);
- selektives Entfernen der Reflexionsschicht durch Ätzen, so dass die Reflexionsschicht dort entfernt wird, wo vorher kein Resistlack verdruckt wurde;
- ggf. Entfernen des verbliebenen Resistlacks;
- Aufbringen von einer oder mehreren Schichten mit Primer und/oder Schutzlack auf die Seite mit den Spiegelflächen
- Aufbringen von Heißsiegellack auf die Darstellung;

Insbesondere können folgende Herstellungsschritte für Schichtaufbauten (z.B. gemäß der Fig. 5, 9 und 11) durchgeführt werden:
- Aufbringen der Darstellung auf ein Trägersubstrat oder ein Wertdokumentsubstrat;
- Aufbringen einer Prägeschicht und Einbringen eines Reliefs mit Erhöhungen und Vertiefungen;
- vollflächig nicht haftfestes Aufbringen einer Reflexionsschicht (z.B. Metallisieren mittels Bedampfen und verwenden eines geeigneten Prägelacks, der Ablösen der Reflexionsschicht erlaubt)
- Aufkaschieren einer mit einem Klebstoff beaufschlagten Folie geeigneter Dicke;
- Trennwickeln und dabei Abziehen der Metallschicht von Erhöhungen;
Vorteilhaft ist hierbei, dass die Größe, Orientierung und Verteilung der Spiegelflächen exakt definiert bzw. auf die Prägestruktur gepassert sind.

Insbesondere können folgende Herstellungsschritte für Schichtaufbauten durchgeführt werden:
- Aufbringen der Darstellung auf ein Trägersubstrat oder ein Wertdokumentsubstrat;
- Aufbringen einer Prägeschicht und Einbringen eines Reliefs mit Erhöhungen und Vertiefungen;
- Übertragen von Reflexionsbereichen auf das Relief, indem auf einem Transferband eine Reflexionsschicht und eine strukturierte Klebstoffschicht angeordnet ist und in einem Transferschritt die strukturierte Klebstoffschicht direkt auf das Relief aufgebracht wird, wobei gleichzeitig mit der strukturierten Klebstoffschicht auch die Reflexionsschicht strukturiert übertragen wird. Die Reflexionsschicht wird jedoch nur dort übertragen, wo die strukturierte Klebstoffschicht auf dem Relief angeordnet ist. Das Transferband mit der "restlichen" Reflexionsschicht wird vorzugsweise in einem Rolle-zu-Rolle-Verfahren abtransportiert.

Insbesondere können folgende Herstellungsschritte für Schichtaufbauten durchgeführt werden:
- Aufbringen der Darstellung auf Trägersubstrat oder Wertdokumentsubstrat;
- Aufbringen einer Prägeschicht und Einbringen eines Reliefs mit Erhöhungen und Vertiefungen;
- Aufbringen einer strukturierten Klebstoffschicht auf das Relief;
- Aufbringen von Reflexionsbereichen auf das Relief, indem auf einem Transferband eine Reflexionsschicht angeordnet ist und in einem Transferschritt die Reflexionsschicht in den Bereichen auf das Relief übertragen wird, wo die Klebstoffschicht vorliegt. Das Transferband mit der "restlichen" Reflexionsschicht wird vorzugsweise in einem Rolle-zu-Rolle-Verfahren abtransportiert.

Die beschriebenen Herstellungsschritte können in ihrem zeitlichen Ablauf variiert werden. Es ist auch möglich, Schritte aus den verschiedenen hier beschriebenen Verfahren miteinander zu kombinieren. Insofern dienen die hier beschriebenen Verfahren lediglich als Beispiele.

Insbesondere kann der hierin beschriebene Schichtaufbau zusätzliche Schichten wie Primerschichten, Releaseschichten, Klebstoffschichten etc. aufweisen, die nicht explizit erwähnt sind.

Abschließend ist nochmals zu erwähnen, dass es sich bei den obigen Darstellungen um schematische Darstellungen handelt, das heißt dass Größenverhältnisse, Abmessungen und Konturverläufe nicht unbedingt der Realität entsprechen. Diese Darstellungen sollen lediglich einen qualitativen Eindruck ermöglichen.

### Bezugszeichenliste

- 100, 200, 300: Wertdokument
- 102, 202, 302, 410, 510: Wertdokumentsubstrat
- 104, 204,408,508: Darstellung
- 107, 107': Reliefelement
- 107N, 107N': Oberflächennormale des Reliefelements
- 108, 108': verteilten Spiegelfläche
- 109, 406, 506: Reflexionsbereiche
- 110: erste Betrachtungsrichtung
- 112: zweite Betrachtungsrichtung
- 114, 404, 500: Relief, Prägestruktur
- 214,314: Sicherheitselement
- 400: Prägeschicht
- 402, 502: Trägersubstrat
- 407a, 407b: Kontaktfläche
- 504a: Erhöhungen
- 504b: Vertiefungen
- 506a, 506b: Bereiche der Reflexionsschicht
- HF₁: erste Hauptfläche
- HF₂: zweite Hauptfläche
- γ: Neigungswinkel
- B1, B2, B3, B4: Bereiche verteilter Spiegelflächen
- SW: Strukturweite
- SH: Strukturhöhe
- RA: Rasterabstand

## Patentansprüche

1. Schichtaufbau für ein Sicherheitselement, insbesondere eines Wertdokuments, umfassend eine Vielzahl von verteilten Spiegelflächen (108) zum Verbinden mit einem Wertdokumentsubstrat, wobei
die Vielzahl von verteilten Spiegelflächen (108) ausgebildet ist, eine Darstellung (104) zu bedecken, wobei
die verteilten Spiegelflächen (108) durch Reflexionsbereiche, die auf einem Relief mit einer Vielzahl von Reliefelementen aufgebracht sind, gebildet sind, und die Reflexionsbereiche zwischen 10% bis 90 % der Oberfläche des Reliefs bedecken oder die verteilten Spiegelflächen durch eine hochbrechende, transparente oder semitransparente Reflexionsschicht, die auf einem Relief mit einer Vielzahl von Reliefelementen aufgebracht ist, gebildet sind, wobei
jedes Reliefelement eine Orientierung aufweist, die durch einen Neigungswinkel und einen Azimutwinkel definiert ist,
-- bei Betrachtung im Auflicht unter einem ersten Betrachtungswinkel (110) einfallendes Licht an den verteilten Spiegelflächen (108) reflektiert, wobei unter dem ersten Betrachtungswinkel (110) durch das an den verteilten Spiegelflächen (108) reflektierte Licht die Erkennbarkeit der Darstellung (104) unterdrückt ist, wobei unter dem ersten Betrachtungswinkel die Helligkeit des an den verteilten Spiegelflächen reflektierten Lichts das Licht überstrahlt, welches an der Darstellung reflektiert wird und in das Auge des Betrachters einfällt, und
-- bei Betrachtung im Auflicht unter einem zweiten Betrachtungswinkel (112) die Darstellung (104) erkennbar ist.

2. Schichtaufbau nach Anspruch 1, wobei jedes Reliefelement einen Neigungswinkel im Bereich von 0° bis 60° aufweist.

3. Schichtaufbau nach Anspruch 1 oder 2, wobei einige Reliefelemente eine mittlere Orientierung aufweisen, die einem festgelegten Neigungswinkel und einem festgelegten Azimutwinkel entspricht, und
weitere Reliefelemente eine Abweichung bis etwa 15° von dem festgelegten Neigungswinkel und/oder dem festgelegten Azimutwinkel aufweisen.

4. Schichtaufbau nach einem der Ansprüche 1 bis 3, wobei mehrere Reliefelemente mit einer ersten mittleren Orientierung oder einer Abweichung von dieser ersten mittleren Orientierung eine erste Gruppe bilden, und
mehrere Reliefelemente mit einer zweiten mittleren Orientierung oder einer Abweichung von dieser zweiten mittleren Orientierung eine zweite Gruppe bilden, und
sich die mittlere Orientierung der ersten Gruppe und der zweiten Gruppe unterscheidet, und zwar um mindestens 5°, vorzugsweise um mindestens 10°,
wobei eine mittlere Orientierung einem festgelegten Neigungswinkel und einem festgelegten Azimutwinkel entspricht.

5. Schichtaufbau nach einem der Ansprüche 1 bis 4, wobei ein Reliefelement eine Strukturweite bis 50 µm aufweist; und/oder
eine Strukturhöhe von kleiner oder gleich 20 µm aufweist; und/oder das Relief durch eine Prägestruktur in einer Prägeschicht gebildet ist; und/oder ein Reliefelement eine Substruktur aufweist.

6. Schichtaufbau nach einem der Ansprüche 1 bis 5, wobei eine strukturierte Reflexionsschicht die Reflexionsbereiche und nicht-reflektierende Bereiche definiert, wobei die strukturierte Reflexionsschicht eine Reflexionsschicht mit Aussparungen ist und jede Aussparung ein nicht-reflektierender Bereich ist, wobei die strukturierte Reflexionsschicht vorzugsweise eine strukturierte metallische Reflexionsschicht ist.

7. Schichtaufbau nach Anspruch 6, wobei die Aussparungen eine Weite von kleiner oder gleich 300 µm aufweisen; und/oder
benachbarte Aussparungen einen Abstand von kleiner oder gleich 300 µm aufweisen, vorzugsweise weisen benachbarte Aussparungen eine regelmäßige Weite; und/oder einen regelmäßigen Abstand auf.

8. Schichtaufbau nach einem der Ansprüche 1 bis 5, wobei eine strukturierte Reflexionsschicht die Reflexionsbereiche und nicht-reflektierenden Bereiche definiert, wobei die Reflexionsbereiche als Inseln auf dem Relief vorliegen und jede Insel von einem nicht-reflektierenden Bereich umgeben ist, wobei die strukturierte Reflexionsschicht vorzugsweise eine strukturierte metallische Reflexionsschicht ist.

9. Schichtaufbau nach Anspruch 8, wobei die Inseln eine Weite von kleiner oder gleich 300 µm aufweisen, und/oder
benachbarte Inseln einen Abstand von kleiner oder gleich 300 µm aufweisen, vorzugsweise weisen benachbarte Inseln eine regelmäßige Weite und/oder einen regelmäßigen Abstand auf.

10. Schichtaufbau nach einem der Ansprüche 1 bis 9, wobei die verteilten Spiegelflächen mit einer Variation der Orientierung der Reliefelemente um eine mittlere Orientierung, die einem festgelegten Neigungswinkel und einem festgelegten Azimutwinkel entspricht, ausgebildet sind, so dass ein Betrachter keine Beugungseffekte wahrnehmen kann, und/oder
die Strukturierung der strukturierten Reflexionsschicht unterhalb der Auflösungsgrenze des menschlichen Auges liegt, so dass ein Betrachter die Reflexionsbereiche und die nicht-reflektierenden Bereiche nicht voneinander unterscheiden kann.

11. Schichtaufbau nach einem der Ansprüche 1 bis 10, wobei die verteilten Spiegelflächen als Vertiefungen in dem Relief ausgebildet sind und/oder als Erhöhungen in dem Relief ausgebildet sind; und/oder
der Schichtaufbau die Darstellung umfasst; und/oder
die Darstellung eine drucktechnisch hergestellte Darstellung ist; und/oder
die Darstellung lasergenerierte Elemente aufweist; und/oder
die Darstellung auf transluzenten Farben basiert; und/oder
die Darstellung auf streuenden Farben basiert; und/oder
die Darstellung auf einer Reflexionsschicht basiert; und/oder
die Darstellung Aussparungen aufweist; und/oder
die Darstellung einen Vordergrund mit einem Motiv und einen opaken Hintergrund umfasst; und / oder
die Darstellung eine oder mehrere transluzente Farben und eine mit oder ohne Aussparungen ausgestattete Reflexionsschicht umfasst.

12. Wertdokument, insbesondere Banknote, mit
- einem Wertdokumentsubstrat (410) mit einer ersten und einer zweiten Hauptfläche, die einander gegenüberstehen,
- einer Darstellung (408) auf einer der Hauptflächen, und
- einem Schichtaufbau (404, 406) gemäß zumindest einem der Ansprüche 1 bis 11, wobei der Schichtaufbau auf der ersten Hauptfläche (HF1) des Wertdokumentsubstrats aufgebracht ist.

13. Verfahren zur Herstellung eines Wertdokuments (100), umfassend die Schritte:
- Bereitstellen eines Wertdokumentsubstrats (102) mit einer ersten und einer zweiten Hauptfläche, die einander gegenüberstehen;
- Aufbringen einer Darstellung (104) auf eine der Hauptflächen (HF1);
- Aufbringen einer Schicht mit einer Vielzahl von verteilten Spiegelflächen (108) auf die erste Hauptfläche (HF1), die die Darstellung (104) bedecken, wobei
die verteilten Spiegelflächen (108) durch Reflexionsbereiche, die auf einem Relief mit einer Vielzahl von Reliefelementen aufgebracht sind, gebildet sind, das Relief geneigte Flächen bezogen auf die erste Hauptfläche aufweist, und die Reflexionsbereiche zwischen 10 % bis 90 % der Oberfläche des Reliefs bedecken, oder die verteilten Spiegelflächen durch eine hochbrechende, transparente oder semitransparente Reflexionsschicht, die auf einem Relief mit einer Vielzahl von Reliefelementen aufgebracht ist, gebildet sind, wobei jedes Reliefelement eine Orientierung aufweist, die durch einen Neigungswinkel und einen Azimutwinkel definiert ist,
-- bei Betrachtung der ersten Hauptfläche im Auflicht unter einem ersten Betrachtungswinkel (110) einfallendes Licht an den verteilten Spiegelflächen reflektiert wird, wobei unter dem ersten Betrachtungswinkel (110) durch das an den verteilten Spiegelflächen (108) reflektierte Licht die Erkennbarkeit der Darstellung (104) unterdrückt ist, wobei unter dem ersten Betrachtungswinkel die Helligkeit des an den verteilten Spiegelflächen reflektierten Lichts das Licht überstrahlt, welches an der Darstellung reflektiert wird und in das Auge des Betrachters einfällt, und
-- bei Betrachtung der ersten Hauptfläche im Auflicht unter einem zweiten Betrachtungswinkel (112) die Darstellung (104) erkennbar wird.

14. Verfahren nach Anspruch 13, wobei der Schritt Aufbringen einer Vielzahl von geneigten Spiegelflächen einen oder mehrere der folgenden Schritte umfasst:
- Erzeugen einer Schicht mit einem Relief mit einer Vielzahl von Reliefelementen, insbesondere durch Erzeugen einer Prägestruktur in einer Prägeschicht, wobei die Schicht mit dem Relief auf das Wertdokumentsubstrat aufgebracht wird;
- Erzeugen einer strukturierten Reflexionsschicht auf dem Relief, vorzugsweise mittels Metalltransfer, Bedruckung, physikalischer oder chemischer Bedampfungsverfahren;
- Erzeugen einer Reflexionsschicht auf dem Relief, vorzugsweise mittels Metalltransfer, Bedruckung, physikalischer oder chemischer Bedampfungsverfahren; und Strukturieren der Reflexionsschicht durch selektives Entfernen der Reflexionsschicht in vorbestimmten Bereichen des Reliefs, vorzugsweise mittels Metalltransfer, Trennwickeln, Ätzen, Waschverfahren oder Lasern.

## Claims

1. A layer structure for a security element, in particular a value document, comprising a multiplicity of distributed mirror areas (108) for connecting to a value document substrate, wherei n
the multiplicity of distributed mirror areas (108) are configured to cover a representation (104), wherein
the distributed mirror areas (108) are formed by reflective regions which are applied to a relief with a multiplicity of relief elements, and the reflective regions cover between 10% to 90% of the surface of the relief or the distributed mirror areas are formed by a highly refractive, transparent or semitransparent reflective layer which is applied to a relief with a multiplicity of relief elements, wherein
each relief element has an orientation which is defined by an inclination angle and an azimuth angle,
- when viewed in incident light at a first viewing angle (110), incident light is reflected on the distributed mirror areas (108), wherein at the first viewing angle (110) the recognizability of the representation (104) is suppressed by the light reflected on the distributed mirror areas (108), wherein at the first viewing angle the brightness of the light reflected on the distributed mirror areas outshines the light reflected on the representation and impinges in the eye of the viewer, and
- when viewed in incident light at a second viewing angle (112), the representation (104) is recognizable.

2. The layer structure according to claim 1, wherein each relief element has an inclination angle in the range of 0é to 60é.

3. The layer structure according to claim 1 or 2, wherein some relief elements have an average orientation which corresponds to a predetermined inclination angle and a predetermined azimuth angle, and
further relief elements have a deviation of up to about 15é from the predetermined inclination angle and/or the predetermined azimuth angle.

4. The layer structure according to any of claims 1 to 3, wherein several relief elements with a first average orientation or a deviation from this first average orientation form a first group, and
several relief elements with a second average orientation or a deviation from this second average orientation form a second group, and
the average ori entati on of the first group and of the second group differs, namely by least 5é, preferably by at least 10é,
wherein an average orientation corresponds to a predetermined inclination angle and a predetermined azimuth angle.

5. The layer structure according to any of claims 1 to 4, wherein a relief element has a structure width of up to 50 ≈m; and/or
has a structure height of less than or equal to 20 ≈m; and/or the relief is formed by an embossed structure in an embossed layer; and/or a relief element has a substructure.

6. The layer structure according to any of claims 1 to 5, wherein a structured reflective layer defines the reflective regions and non-reflective regions, wherein the structured reflective layer is a reflective layer with recesses and each recess is a non-reflective region, wherein the structured reflective layer is preferably a structured metallic reflective layer.

7. The layer structure accordi ng to claim 6, wherein the recesses have a width of less than or equal to 300 ≈m; and/or
adjacent recesses have a spacing of less than or equal to 300 ≈m, preferably adjacent recesses have a regular width; and/or a regular spacing.

8. The layer structure according to any of claims 1 to 5, wherein a structured reflective layer defines the reflective regions and the non-reflective regions, wherein the reflective regions are present as islands on the relief and each island is surrounded by a non-reflective region, wherein the structured reflective layer is preferably a structured metallic reflective layer.

9. The layer structure accordi ng to claim 8, wherein the islands have a width of less than or equal to 300 ≈m, and/or
adjacent islands have a spacing of less than or equal to 300 ≈m, preferably adjacent islands have a regular width and/or a regular spacing.

10. The layer structure according to any of claims 1 to 9, wherein the distributed mirror areas are configured with a variation of the orientation of the relief elements around an average orientation that corresponds to a predetermined inclination angle and a predetermined azimuth angle, so that a viewer can perceive no diffraction effects, and/or the structuring of the structured reflective layer is below the resolution limit of the human eye, so that a viewer cannot distinguish the reflective regions and the non-reflective regions from each other.

11. The layer structure according to any of claims 1 to 10, wherein the distributed mirror areas are configured as depressions in the relief and/or are configured as elevations in the relief; and/or
the layer structure comprises the representation; and/or
the representation is a representation manufactured by printing technology; and/or
the representation has laser-generated elements; and or
the representation is based on translucent inks; and/or
the representation is based on scattering inks; and/or
the representation is based on a reflective layer; and/or
the representation has recesses; and/or
the representation comprises a foreground with a motif and an opaque background; and/or
the representation comprises one or several translucent inks and a reflective layer equipped with recesses or not equi pped with recesses.

12. A value document, in particular a banknote, having
- a value document substrate (410) with a fi rst and a second main area whi ch are disposed opposite to each other,
- a representation (408) on one of the main areas, and
- a layer structure (404, 406) accordi ng to at least one of claims 1 to 11, wherein the layer structure is applied to the first main area (HF1) of the value document substrate.

13. A method for manufacturing a value document (100), comprising the steps of:
- supplying a value document substrate (102) with a first and a second main area which are disposed opposite to each other;
- applyi ng a representation (104) to one of the main areas (HF1);
- applyi ng a layer with a multiplicity of distributed mirror areas (108) to the first main area (HF1) which cover the representation (104), wherein
the distributed mirror areas (108) are formed by reflective regions which are applied to a relief with a multiplicity of relief elements, the relief has inclined areas with reference to the fi rst main area, and the reflective regions cover between 10% to 90% of the surface of the relief, or the distributed mi rror areas are formed by a highly refractive, transparent or semitransparent reflective layer which is applied to a relief with a multiplicity of relief elements, wherein each relief element has an orientation which is defined by an inclination angle and an azimuth angle,
- when the first main area is viewed in incident light at a first viewing angle (110), incident light is reflected on the distributed mirror areas, wherein at the fi rst viewing angle (110) the recognizability of the representation (104) is suppressed by the light reflected on the distributed mirror areas (108), wherein at the fi rst viewing angle the brightness of the light reflected on the distributed mirror areas outshines the light reflected on the representation and impinges in the eye of the viewer, and
- when the first main area is viewed in incident light at a second viewing angle (112), the representation (104) becomes recognizable.

14. The method according to claim 13, wherein the step of applying a multiplicity of inclined mirror areas comprises one or several of the following steps of:
- producing a layer with a relief with a multiplicity of relief elements, in particular by producing an embossed structure in an embossed layer, wherein the layer with the relief is applied to the value document substrate;
- producing a structured reflective layer on the relief, preferably by means of metal transfer, printing, physical or chemical vaporization methods;
- producing a reflective layer on the relief, preferably by means of metal transfer, printing, physical or chemical vaporization methods; and structuring the reflective layer by selective removal of the reflective layer in predetermined regions of the relief, preferably by means of metal transfer, separation winding, etching, washing methods or lasering.

## Revendications

1. Structure en couches destinée à un élément de sécurité, en particulier d'un document de valeur, comprenant une pluralité de surfaces miroir (108) réparties pour la jonction à un substrat pour document de valeur, cependant que
la pluralité de surfaces miroir (108) réparties est conçue pour couvrir une représentation (104), cependant que
les surfaces miroir (108) réparties sont constituées par des zones de réflexion appliquées sur un relief ayant une pluralité d'éléments de relief, et que les zones de réflexion couvrent entre 10 % et 90 % de la surface du relief ou que les surfaces miroir réparties sont constituées par une couche réfléchissante à indice de réfraction élevé transparente ou semi-transparente appliquée sur un relief ayant une pluralité d'éléments de relief,
cependant que
chaque élément de relief présente une orientation définie par un angle d'inclinaison et par un angle d'azimut,
- lors d'une observation en lumière incidente sous un premier angle d'observation (110), de la lumière incidente se réfléchit aux surfaces miroir (108) réparties, cependant que, sous le premier angle d'observation (110), par la lumière réfléchie aux surfaces miroir (108) réparties, la reconnaissabilité de la représentation (104) est réprimée, cependant que, sous le premier angle d'observation, la luminance de la lumière réfléchie aux surfaces miroir réparties surpasse celle de la lumière qui est réfléchie à la représentation et qui est incidente sur l'œil de l'observateur, et
- lors d'une observation en lumière incidente sous un deuxième angle d'observation (112), la représentation (104) est reconnaissable.

2. Structure en couches selon la revendication 1, cependant que chaque élément de relief présente un angle d'inclinaison compris entre 0° et 60°.

3. Structure en couches selon la revendication 1 ou 2, cependant que quelques éléments de relief présentent une orientation moyenne qui correspond à un angle d'inclinaison déterminé et à un angle d'azimut déterminé, et que
d'autres éléments de relief présentent une divergence allant jusqu'à environ 15° par rapport à l'angle d'inclinaison déterminé et/ou l'angle d'azimut déterminé.

4. Structure en couches selon une des revendications de 1 à 3, cependant que plusieurs éléments de relief présentant une première orientation moyenne ou une divergence par rapport à cette première orientation moyenne constituent un premier groupe, et que plusieurs éléments de relief présentant une deuxième orientation moyenne ou une divergence par rapport à cette deuxième orientation moyenne constituent un deuxième groupe, et
que l'orientation moyenne du premier groupe et du deuxième groupe se différencient, à savoir d'au moins 5°, de préférence d'au moins 10°,
cependant qu'une orientation moyenne correspond à un angle d'inclinaison déterminé et à un angle d'azimut déterminé.

5. Structure en couches selon une des revendications de 1 à 4, cependant qu'un élément de relief présente une largeur de structure allant jusqu'à 50 µm ; et/ou
présente une hauteur de structure inférieure ou égale à 20 µm, et/ou que le relief est constitué par une structure gaufrée dans une couche de vernis de gaufrage ; et/ou qu'un élément de relief présente une sous-structure.

6. Structure en couches selon une des revendications de 1 à 5, cependant qu'une couche réfléchissante structurée définit les zones de réflexion et les zones non réfléchissantes, cependant que la couche réfléchissante structurée est une couche réfléchissante à évidements et que chaque évidement est une zone non réfléchissante, cependant que la couche réfléchissante structurée est de préférence une couche réfléchissante métallique structurée.

7. Structure en couches selon la revendication 6, cependant que les évidements présentent une largeur inférieure ou égale à 300 µm ; et/ou
que des évidements adjacents présentent un écart inférieur ou égal à 300 µm, des évidements adjacents présentant de préférence une largeur régulière ; et/ou un écart régulier.

8. Structure en couches selon une des revendications de 1 à 5, cependant qu'une couche réfléchissante structurée définit les zones de réflexion et les zones non réfléchissantes, cependant que les zones de réflexion consistent en des îlots sur le relief et que chaque îlot est entouré d'une zone non réfléchissante, cependant que la couche réfléchissante structurée est de préférence une couche réfléchissante métallique structurée.

9. Structure en couches selon la revendication 8, cependant que les îlots présentent une largeur inférieure ou égale à 300 µm ; et/ou
que des îlots adjacents présentent un écart inférieur ou égal à 300 µm, des évidements adjacents présentant de préférence une largeur régulière et/ou un écart régulier.

10. Structure en couches selon une des revendications de 1 à 9, cependant que les surfaces miroir réparties sont réalisées avec une variation de l'orientation des éléments de relief autour d'une orientation moyenne qui correspond à un angle d'inclinaison déterminé et à un angle d'azimut déterminé, de telle sorte qu'un observateur ne peut pas percevoir d'effets de diffraction, et/ou
que la structuration de la couche réfléchissante structurée est en-dessous de la limite de résolution de l'œil humain, de telle sorte qu'un observateur ne peut pas distinguer les unes des autres les zones de réflexion et les zones non réfléchissantes.

11. Structure en couches selon une des revendications de 1 à 10, cependant que les surfaces miroir réparties sont réalisées sous forme de renfoncements dans le relief et/ou d'élévations dans le relief, et/ou
la structure en couches comprend la représentation ; et/ou
la représentation est une représentation confectionnée par impression ; et/ou
la représentation comporte des éléments générés par laser ; et/ou
la représentation est basée sur des encres translucides ; et/ou
la représentation est basée sur des encres dispersantes ; et/ou
la représentation est basée sur une couche réfléchissante ; et/ou
la représentation comporte des évidements ; et/ou
la représentation comprend un avant-plan ayant un motif et un arrière-plan opaque ; et/ou
la représentation comprend une ou plusieurs encres translucides et une couche réfléchissante pourvue ou non d'évidements.

12. Document de valeur, en particulier billet de banque, comprenant
- un substrat pour document de valeur (410) ayant une première et une deuxième surface principale se faisant face,
- une représentation (408) sur une des surfaces principales, et
- une structure en couches (404, 406) selon au moins une des revendications de 1 à 11, cependant que la structure en couches est appliquée sur la première surface principale (HF1) du substrat pour document de valeur.

13. Procédé de fabrication d'un document de valeur (100), comprenant les étapes :
- mise à disposition d'un substrat pour document de valeur (102) ayant une première et une deuxième surface principale se faisant face ;
- application d'une représentation (104) sur une des surfaces principales (HF1) ;
- application, sur la première surface principale (HF1), d'une couche ayant une pluralité de surfaces miroir (108) réparties qui couvrent la représentation (104), cependant que les surfaces miroir (108) réparties sont constituées par des zones de réflexion appliquées sur un relief ayant une pluralité d'éléments de relief, que le relief comporte des surfaces inclinées par rapport à la première surface principale, et que les zones de réflexion couvrent entre 10 % et 90 % de la surface du relief, ou que les surfaces miroir réparties sont constituées par une couche réfléchissante à indice de réfraction élevé transparente ou semi-transparente appliquée sur un relief ayant une pluralité d'éléments de relief, cependant que
chaque élément de relief présente une orientation définie par un angle d'inclinaison et par un angle d'azimut,
- lors d'une observation de la première surface principale en lumière incidente sous un premier angle d'observation (110), de la lumière incidente est réfléchie aux surfaces miroir réparties, cependant que, sous le premier angle d'observation (110), par la lumière réfléchie aux surfaces miroir (108) réparties, la reconnaissabilité de la représentation (104) est réprimée, cependant que, sous le premier angle d'observation, la luminance de la lumière réfléchie aux surfaces miroir réparties surpasse celle de la lumière qui est réfléchie à la représentation et qui est incidente sur l'œil de l'observateur, et
- lors d'une observation de la première surface principale en lumière incidente sous un deuxième angle d'observation (112), la représentation (104) est reconnaissable.

14. Procédé selon la revendication 13, cependant que l'étape de l'application d'une pluralité de surfaces miroir inclinées comprend une ou plusieurs des étapes suivantes :
- génération d'une couche comprenant un relief ayant une pluralité d'éléments de relief, en particulier par génération d'une structure gaufrée dans une couche gaufrée, cependant que la couche est appliquée par le relief sur le substrat pour document de valeur ;
- génération d'une couche réfléchissante structurée sur le relief, de préférence par transfert de métal, impression, procédé de dépôt physique ou chimique en phase vapeur ;
- génération d'une couche réfléchissante sur le relief, de préférence par transfert de métal, impression, procédé de dépôt physique ou chimique en phase vapeur ; et structuration de la couche réfléchissante par enlèvement sélectif de la couche réfléchissante dans des zones prédéterminées du relief, de préférence par transfert de métal, enroulement de séparation, gravure, procédé de lavage ou au laser.
